# EUROPÄISCHE PATENTSCHRIFT

(11) **EP 2 833 483 B1**
(45) Veröffentlichungstag und Bekanntmachung des Hinweises auf die Patenterteilung: **19.10.2016**
(21) Anmeldenummer: 13401084.2
(22) Anmeldetag: 02.08.2013
(51) Int. Cl.: H01R 24/54, H01R 13/512

(54) **Elektrischer Winkelrundsteckverbinder mit zwei Gehäuseschalenteilen**
Angled electrical round plug connector with two housing shell parts
Connecteur à fiche électrique à angle arrondi doté de deux pièces de coque de boîtier

(43) Veröffentlichungstag der Anmeldung: 04.02.2015
(73) Patentinhaber: PHOENIX CONTACT Connector Technology GmbH, 71083 Herrenberg (DE)
(72) Erfinder: Bauer, Peter, 71101 Schönaich (DE)
(74) Vertreter: Klocke, Peter

(56) Entgegenhaltungen:
- EP-A1- 1 383 209
- DE-A1- 19 942 921
- US-A- 4 128 292
- US-A- 4 671 598
- US-A- 5 176 536

## Beschreibung

Die Erfindung betrifft einen elektrischen Steckverbinder mit einem im Wesentlichen rohrförmigen abgewinkelten Steckverbindergehäuse, das einen Anschlussschenkel und einen Verbindungsschenkel aufweist, wobei in den Anschlussschenkel ein Anschlusskabel einführbar und in den Verbindungsschenkel ein Isolierkörper einsetzbar oder eingesetzt ist.

Gattungsgemäße Winkelsteckverbinder sind aus dem Stand der Technik in vielfältigen Ausführungsformen bekannt. Bei bekannten Winkelsteckverbindern besteht häufig das Problem, dass das in den Anschlussschenkel eingeführte Anschlusskabel schwierig mit den Steckkontakten des in dem Verbindungsschenkel angeordneten Isolierkörpers verbindbar ist. Häufig ist dies nur bei von dem Verbindungsschenkel gelöstem Isolierkörper möglich. Zur Behebung dieses Problems ist es bekannt, das Steckverbindergehäuse mit einem lösbaren, von dem Steckverbindergehäuse abnehmbaren Deckel zu versehen, der anschlussseitig über eine Öffnung Zugang zu dem Isolierkörper und den darin aufgenommenen elektrischen Kontakten schafft. Dabei sind der Anschlussschenkel und der Verbindungsschenkel des Steckverbindergehäuses einstückig ausgebildet und der Deckel üblicherweise an einem Übergang des Anschlussschenkels zu dem Verbindungsschenkel, in der Regel anschraubbar, angeordnet. Ein solches mit einem Deckel verschließbares Steckverbindergehäuse ist beispielsweise in der DE 10 2005 026 401 B4 offenbart.

Nachteilig erscheint bei dem aus der DE 10 2005 026 401 B4 bekannten, mit einem Deckel verschließbaren Steckverbindergehäuse, dass für das Anschrauben des Deckels ein Werkzeug benötigt wird, wobei gleichzeitig die teilweise starren einzelnen Leiter des Kabels mit Kraft in das Gehäuse gedrückt werden müssen. Dazu erschwert die enge Öffnung das Einführen des Kabels in den Anschlussschenkel unnötig und beengt zudem den Zugang zu dem im Verbindungsschenkel angeordneten Isolierkörper. Insbesondere ist dies hinderlich für das Verbinden der Litzenleitungen des Kabels mit bereits im Isolierkörper aufgenommenen elektrischen Steckkontakten oder das Einführen von an den Litzenleitungen angeschlagenen Steckkontakten in den Isolierkörper, wenn der Isolierkörper im Verbindungsschenkel angeordnet ist.

US-A-5176536 offenbart einen elektrischen Steckverbinder nach dem Oberbegriff des Anspruchs 1.

EP-A-1383209 offenbart einen elektrischen Steckverbinder mit einem im wesentlichen rohrförmigen abgewinkelten Steckverbindergehäuse, das einen Anschlussschenkel und einen Verbindungsschenkel aufweist, wobei der Anschlussschenkel zwei zumindest teilweise rinnenförmige Schalenteile aufweist.

Ausgehend von dem vorstehend beschriebenen Stand der Technik liegt der Erfindung die Aufgabe zugrunde, eine Möglichkeit vorzuschlagen, die zum einen das Durchführen des Kabels durch den Anschlussschenkel erleichtert und zum anderen einen besseren Zugang zu dem im Verbindungsschenkel festgelegten Isolierkörper ermöglicht.

Diese Aufgabe wird erfindungsgemäß durch einen ein im wesentlichen rohrförmiges abgewinkeltes Steckverbindergehäuse aufweisenden elektrischen Steckverbinder mit den Merkmalen des Anspruchs 1 gelöst. Weitere vorteilhafte Ausgestaltungen sind den rückbezogenen Patentansprüchen zu entnehmen. Danach weist der Anschlussschenkel des erfindungsgemäßen elektrischen Steckverbinders zwei zumindest teilweise rinnenförmige Schalenteile auf, die lösbar miteinander verbunden und in axialer Richtung voneinander trennbar sind, wobei eines der Schalenteile an dem Verbindungsschenkel angeformt ist. Das nicht angeformte Schalenteil wird in der weiteren Beschreibung als freies Schalenteil bezeichnet. Das angeformte und das freie Schalenteil bilden zusammengefügt einen rohrförmigen Verbindungsabschnitt des Anschlussschenkels, der sich rechtwinklig oder stumpfwinklig gegenüber dem Verbindungsschenkel erstreckt.

Der Verbindungsabschnitt weist vorzugsweise eine Haupttrennebene auf, die parallel zu der Mittelachse des Verbindungsabschnittes und orthogonal zu der Mittelachse des Verbindungsschenkels verläuft, wobei die Haupttrennebene den Verbindungsschenkel vollständig senkrecht zu dessen Mittelachse teilt. Diese Trennebene kann sich axial entlang dem Anschlussschenkel über die Gesamtlänge oder über eine Teillänge erstrecken. Sofern sich die Haupttrennebene nur über eine Teillänge des Anschlussschenkels ausdehnt, weist der Verbindungsabschnitt zusätzlich mindestens eine Nebentrennebene auf, die in einem rechten oder stumpfen Winkel gegenüber der Haupttrennebene angeordnet ist und sich ausgehend von der Haupttrennebene bis hin zu der Außenseite des Verbindungsabschnittes zwischen den Schalenteilen erstreckt. Abhängig von der Lage der Haupttrennebene wird der Verbindungsabschnitt in radialer Richtung symmetrisch oder asymmetrisch geteilt.

Das an den Verbindungsschenkel angeformte Schalenteil erstreckt sich vorzugsweise über den Querschnitt des Verbindungsschenkels hinweg bis zu dessen Gehäusewandung. Im Bereich des Isolierkörpers ist eine in Draufsicht rund erscheinende ovale Öffnung ausgebildet, so dass ein Zugang zu der Anschlussseite des Isolierkörpers geschaffen ist. Im Hinblick auf die Hauptrennebene ist das angeformte Schalenteil derart an dem Verbindungsschenkel angeordnet, dass die offene Seite des rinnenförmigen Schalenteils dem Isolierkörper ferner liegt als dessen geschlossene Seite. Das angeformte Schalenteil weitet sich mit zunehmenden axialen Abstand von dem Isolierkörper nach außen auf. Bei von dem an den Verbindungsschenkel angeformten Schalenteil getrennten freien Schalenteil des Anschlussschenkels ist damit der Isolierkörper anschlussseitig frei zugänglich, wobei die Litzenleitungen des Kabels einfach zu diesem hin geführt und in dem angeformten rinnenförmigen Schalenteil verlegt werden können. Das Einführen und Durchführen des Kabels durch den Anschlussschenkel ist ebenso vereinfacht, da sich das freie rinnenförmige Schalenteil entsprechend über einen großen Teil der Länge des Anschlussschenkels erstreckt und so genügend Raum für ein einfaches hindernisfreies Arbeiten zur Verfügung steht. Die beiden Schalenteile lassen sich bedingt durch die Orientierung der Haupttrennebene gegenüber dem Steckverbindergehäuse, gegebenenfalls in Verbindung mit der Nebentrennebene, im Wesentlichen radial voneinander trennen. Abhängig vom Verlauf der Nebentrennebene kann dabei zusätzlich auch eine geringe axiale Bewegung der Schalenteile relativ zueinander erforderlich sein.

Vorzugsweise sind die beiden Schalenteile halbschalenförmig ausgebildet, wobei das nicht an den Verbindungsschenkel angeformte freie Schalenteil an seinem dem Verbindungsschenkel abgewandten freien Ende in einen rohrförmigen Einführabschnitt übergeht. Der Einführabschnitt schließt damit direkt unmittelbar an den Verbindungsabschnitt an. An einem solchen Einführabschnitt kann problemlos eine Zugentlastung und ein Schirmanschluss für das Anschlusskabel angeordnet und fixiert werden. Die Schalenteile als Halbschalen auszubilden ist von besonderem Vorteil, da der Freiraum im Bereich des Verbindungsschenkels wie auch des Anschlussschenkels damit maximal und somit optimal ist.

Bei einer bevorzugten Ausführungsform der Erfindung sind die beiden Schalenteile aneinander lösbar festlegbar oder festgelegt. Damit kann je nach Ausführung eine Vorfixierung oder eine endgültige Verbindung der beiden Schalenteile erreicht werden. Ein unerwünschtes Lösen der beiden Schalenteile voneinander ist damit auch sicher verhindert. Eine solche Festlegung kann beispielsweise über eine Schraubverbindung erfolgen. Diese kann von korrespondierend ausgebildeten Einhängemittel oder Rastmittel unterstützt sein. Die Schraubverbindung kann axial, radial und/oder schräg zu der Mittelachse des Verbindungsabschnittes erfolgen. Dazu können Schrauben, Muttern oder Hülsen geeigneter Größe mit entsprechend angeformten Gewinden verwendet werden. Prinzipiell kann anstelle der Schraubverbindung auch eine geeignet ausgebildete Rastverbindung vorgesehen sein, die miteinander korrespondierende Einhängemittel oder Rastmittel aufweist.

Bei einer besonders bevorzugten Ausführungsform des erfindungsgemäßen elektrischen Steckverbinders weisen die Schalenteile an ihren sich axial erstreckenden Rändern axial verlaufende Führungselemente auf. Über diese Führungselemente können die beiden Schalenteile besonders einfach einander gegenüber genau ausgerichtet zusammengeführt und aneinander gehalten werden. Die sich axial erstreckenden Ränder definieren die Haupttrennebene des Verbindungsabschnittes des Steckverbindergehäuses. Die Führungselemente können sich dabei ganz oder nur teilweise entlang den axialen Rändern erstrecken. Sie sind dabei derart angeordnet und ausgebildet, dass ein radiales Verschieben der beiden Schalenteile einander gegenüber ausgeschlossen ist. Die Führungselemente können die beiden Schalenteile zusätzlich noch lösbar miteinander verriegeln, so dass bis zu der sicheren Verschraubung des Verbindungsabschnittes ein unbeabsichtigtes Trennen sichergestellt ist. Es hat sich als besonders zweckmäßig erwiesen, mehrere nur partiell an den Rändern angeordnete Führungselemente an den beiden Schalen anzuformen. Damit können die beiden Schalenteile besonders einfach aufeinandergesetzt, einander gegenüber verschoben und auch verriegelt werden.

Vorzugsweise sind die Führungselemente gegenüber den Rändern geneigt angeordnet und pressen die Schalenteile beim axialen Zusammenführen, d. h. beim axialen Verschieben des freien Schalenteils in Richtung des angeformten Schalenteils in Umfangsrichtung aneinander. Die Presskraft nimmt umso mehr zu, je weiter das freie Schalenteil auf dem angeformten Schalenteil in Richtung des Verbindungsschenkels geschoben wird. Dies ist besonders dann von Nutzen, wenn zwischen den Schalenteilen ein umlaufender Dichtring in einer bevorzugten Ausführungsform der Erfindung angeordnet ist, der den Verbindungsabschnitt des Steckverbindergehäuses abdichtet. Der Dichtring ist vorzugsweise in einer Ringnut des angeformten und/oder des freien Schalenteils aufgenommen.

Bei einer begünstigten Ausführungsform der Erfindung ist die Schraubverbindung der beiden Schalenteile über eine von dem rohrförmigen Einführabschnitt getragene Schraubhülse herstellbar, wobei die Schraubhülse ein Innengewinde und der Verbindungsabschnitt mindestens ein an einem oder beiden Schalenteilen angeordnetes Außengewindesegment aufweist. Die Schraubhülse übergreift die beiden Schalenteile außen formschlüssig und presst gleichzeitig eine optional vorgesehene Zugentlastung und gegebenenfalls ein Schirmanschluss für das für das Anschlusskabel an den rohrförmigen Einführabschnitt des Anschlussschenkels an. Dabei richtet die Schraubhülse die beiden Schalenteile sowohl axial wie auch radial exakt zueinander aus. Damit kann die Schraubverbindung auf einfache Weise sicher hergestellt und falls notwendig gelöst werden. Durch die Schraubhülse wird die notwendige Kraft zum entgültigen Zusammenfügen der Schalenteile aufgebracht. Weiterer Vorteil ist, dass keine zwei Schraubhülsen notwendig sind, von denen eine die beiden Schalenteile unverrückbar aneinander festlegt und die andere die Zugentlastung bzw. den Schirmanschluss Kraft beaufschlagt.

Vorzugsweise weist der Verbindungsabschnitt nur ein Außengewindesegment auf, das an dem an den Verbindungsschenkel angeformten Schalenteil ausgebildet ist. Damit entfällt das exakte axiale Ausrichten der beiden Schalenteile zueinander vor der Verschraubung, die bei jeweils einem auf dem angeformten und dem freien Schalenteil angeordneten Gewindesegment notwendig wäre, um das Innengewinde mit den beiden Gewindesegmenten in Eingriff bringen. Im festgezogenen Zustand stützt sich die Schraubhülse an einem hinteren, dem Verbindungsschenkel abgewandten Ende des Anschlussschenkels axial ab. Aufgrund des gepressten Dichtringes ist ein axiales Ausrichten der beiden Schaltenteile einander gegenüber nicht oder nur mit großem Kraftaufwand möglich.

Durch die Teilung des Anschlussschenkels wird der Winkelsteckverbinder in diesem Bereich flach gehalten. Für die Montage ist kein gesondertes Werkzeug erforderlich, so dass das Konfektionieren des Winkelsteckverbinders vereinfacht ist.

Nachfolgend wird die Erfindung anhand eines in der Zeichnung dargestellten Ausführungsbeispiels näher erläutert. Weitere Merkmale der Erfindung ergeben sich aus der folgenden Beschreibung des Ausführungsbeispiels der Erfindung in Verbindung mit den Ansprüchen und der beigefügten Zeichnung. Die einzelnen Merkmale der Erfindung können für sich allein oder zu mehreren bei unterschiedlichen Ausführungsformen der Erfindung verwirklicht sein.

Es zeigen:
- Figur 1: einen erfindungsgemäßen elektrischen Steckverbinder in einer Längsschnittdarstellung;
- Figur 2: eine Ausschnittsvergrößerung des Steckverbinders aus Figur 1; und
- Figur 3: den Steckverbinder gemäß Figur 2 im zerlegten Zustand.

Die Figur 1 zeigt ein Ausführungsbeispiel eines erfindungsgemäßen elektrischen Steckverbinders in einer Übersichtsdarstellung. Der elektrische Steckverbinder 1 weist ein im Wesentlichen rohrförmiges abgewinkeltes Steckverbindergehäuse 2 auf, das einen Anschlussschenkel 3 und einen Verbindungsschenkel 4 besitzt, die sich winkelig zueinander erstrecken, wobei in den Anschlussschenkel 3 ein in dieser Figur nicht dargestelltes elektrisches Anschlusskabel einführbar und in dem Verbindungsschenkel 4 ein Isolierkörper 5 eingesetzt ist. In dem Isolierkörper 5 sind elektrische Steckkontakte 6 angeordnet, an die Litzenleiter des nicht gezeigten Anschlusskabels anschließbar sind. Der Isolierkörper 5 weist eine Anschlussseite 7 für Litzenleitungen des Anschlusskabels auf. An einem freien Ende 8 des Anschlussschenkels 3 ist eine Zugentlastung 9 angeordnet, die einen Schirmanschluss 10 für einen Kabelschirm des Anschlusskabels aufweist. Die Zugentlastung 9 mit dem Schirmanschluss 10 wird von einer Schraubhülse 11 an dem Anschlussschenkel 3 gehalten. Die Schraubhülse 11 übergreift den Anschlussschenkel 3 bis hin zu dem Verbindungsschenkel 4.

Die Figur 2 zeigt eine Ausschnittsvergrößerung des Steckverbinders 1 aus Figur 1, die sich auf den Anschlussschenkel 3 und das mit dem Anschlussschenkel 3 verbundene Ende des Verbindungsschenkels 4 beschränkt. In dem Verbindungsschenkel 4 ist der Isolierkörper 5 unverrückbar und unlösbar festgelegt. Der Anschlussschenkel 3 weist zwei zumindest teilweise rinnenförmige Schalenteile 12, 13 auf, die lösbar miteinander verbunden und im Wesentlichen in axialer Richtung voneinander trennbar sind. Dabei ist eines der Schalenteile 12, 13 an dem Verbindungsschenkel 4 als angeformtes Schalenteil 12 ausgebildet und bildet mit dem anderen freien Schalenteil 13 im zusammengefügten Zustand einen rohrförmigen Verbindungsabschnitt 14 des Anschlussschenkels 3. Die beiden Schalenteile 12, 13 sind vorzugsweise halbschalenförmig ausgebildet, wobei das nicht an dem Verbindungsschenkel 4 angeformte freie Schalenteil 13 an seinem dem Verbindungsschenkel 4 abgewandten freien Ende 8 in einen rohrförmigen Einführabschnitt 15 für das in der Figur nicht gezeigte Anschlusskabel übergeht. Der Einführabschnitt 15, an dem die Zugentlastung 9 mit dem Schirmanschluss 10 angeordnet ist, schließt direkt an den Verbindungsabschnitt 14 an. Die Schraubhülse 11 übergreift die beiden Schalenteile 12, 13 teilweise in axialer Richtung und bildet eine Schraubverbindung 16 für den Verbindungsabschnitt 14 verbunden, die die beiden Schalenteile 12, 13 sicher miteinander verbindet.

Der Verbindungsabschnitt 14 weist eine Haupttrennebene 17 auf, die sich parallel zu der Mittelachse 18 des Verbindungsabschnittes 14 erstreckt. Die Haupttrennebene 17 verläuft durch die Mittelachse 18 und dehnt sich axial bis hin zu dem Einführabschnitt 15 des Anschlussschenkels 3 aus. Der Verbindungsabschnitt 14 weist zudem eine Nebentrennebene 19 auf, die sich geneigt gegenüber der Haupttrennebene 17, ausgehend von der Haupttrennebene 17 bis zu der Außenseite 20 der Schalenteile 12, 13 erstreckt.

Die beiden Schalenteile 12, 13 sind lösbar aneinander festgelegt. Das freie Schalenteil 13 und das angeformte Schalenteil 12 sind zum einen über die Schraubverbindung 16 durch die Schraubhülse 11 aneinander festgelegt und zum anderen durch mehrere Spanneinrichtungen 21, die an den sich axial erstreckenden Rändern 22, 22' der Schalenteile 12 bzw. 13 als axial verlaufende Führungselemente 23, 23' ausgebildet sind. Die Führungselemente 23 des angeformten Schalenteils 12 sowie die Führungselemente 23' des freien Schalenteils 13 sind an den Rändern 22 bzw. 22' geneigt angeordnet und pressen die Schalenteile 12, 13 beim axialen Zusammenführen in Umfangsrichtung aneinander.

Die Figur 3 zeigt den Steckverbinder 1 gemäß Figur 3 zerlegt. Hier ist deutlich zu erkennen, wie der Verbindungsschenkel 4 mit dem angeformten Schalenteil 12 von dem freien Schalenteil 13 mit dem angeformten Einführabschnitt 15 trennbar ist, und dass die Schirmhülse 11 zusammen mit der Zugentlastung 9 und dem Schirmanschluss 10 von dem Einführabschnitt 15 des Verbindungsabschnitts 14 abnehmbar ist. Die topfförmig ausgebildete Schraubhülse 11 weist an einem vorderen, dem Verbindungsabschnitt zugeordneten Ende 24 ein umlaufendes Innengewinde 25 auf, das mit einem an dem angeformten Schalenteil 12 ausgebildeten Außengewindesegment 26 zusammenwirkt. Zur Abdichtung der Schraubhülse 11 gegenüber dem Einführabschnitt 15 ist ein O-Ring 27 vorgesehen, der auf dem Einführabschnitt 15 angeordnet ist. Die Schraubhülse 11 ist von dem rohrförmigen Einführabschnitt 15 getragen und übergreift den Verbindungsabschnitt 14 bis hin zu dem Verbindungsschenkel 4. An dem in sich geschlossenen Rand 22 des angeformten Schalenteils 12 ist ein Dichtring 28 umlaufend angeordnet, der das Schalenteil 12 und das freie Schalenteil 13 zueinander in der Haupttrennebene 17 und der Nebentrennebene 19 abdichtet. Deutlich zu erkennen sind jetzt auch die Führungselemente 23 des angeformten Schalenteils 12 und die Führungselemente 23' des freien Schalenteils 13, die die beiden Schalenteile 12, 13 im Verbindungsabschnitt 14 miteinander verriegeln und aneinander drücken sowie den umlaufenden Dichtring 28 pressen.

## Patentansprüche

1. Elektrischer Steckverbinder (1) mit einem im wesentlichen rohrförmigen abgewinkelten Steckverbindergehäuse (2), das einen Anschlussschenkel (3) und einen Verbindungsschenkel (4) aufweist, wobei in dem Anschlussschenkel (3) ein Anschlusskabel einführbar und in den Verbindungsschenkel (4) ein Isolierkörper (5) einsetzbar oder eingesetzt ist, wobei der Anschlussschenkel (3) zwei zumindest teilweise rinnenförmige Schalenteile (12, 13) aufweist, die lösbar miteinander verbunden und in axialer Richtung voneinander trennbar sind, wobei eines der Schalenteile (12, 13) an dem Verbindungsschenkel (4) angeformt ist, **dadurch gekennzeichnet, dass** die Schalenteile (12, 13) halbschalenförmig ausgebildet sind, wobei das nicht an den Verbindungsschenkel (4) angeformte freie Schalenteil (12, 13) an seinem dem Verbindungsschenkel (4) abgewandten freien Ende (8) in einen rohrförmigen Einführabschnitt (15) übergeht.

2. Elektrischer Steckverbinder nach Anspruch 1, **dadurch gekennzeichnet, dass** das angeformte Schalenteil (12, 13) und das freie Schalenteil (13, 12) lösbar aneinander festlegbar oder festgelegt sind.

3. Elektrischer Steckverbinder nach Anspruch 1 oder 2, **dadurch gekennzeichnet, dass** die Schalenteile (12, 13) an ihren sich axial erstreckenden Rändern (22, 22') axial verlaufende Führungselemente (23, 23') aufweisen.

4. Elektrischer Steckverbinder nach Anspruch 3, **dadurch gekennzeichnet, dass** die Führungselemente (23, 23') gegenüber den Rändern (22, 22') geneigt angeordnet sind und die Schalenteile (12, 13) beim axialen Zusammenführen in Umfangsrichtung aneinanderpressen.

5. Elektrischer Steckverbinder nach einem der vorstehenden Ansprüche, **dadurch gekennzeichnet, dass** zwischen den Schalenteilen (12, 13) ein umlaufender Dichtring (28) angeordnet ist.

6. Elektrischer Steckverbinder nach einem der vorstehenden Ansprüche, **dadurch gekennzeichnet, dass** eine Schraubverbindung (16) der beiden Schalenteile (12, 13) über eine von dem rohrförmigen Einführabschnitt (15) getragene Schraubhülse (11) herstellbar ist, wobei die Schraubhülse (11) ein Innengewinde (25) und der Anschlussschenkel (3) an den Schalenteilen (12, 13) mindestens ein an einem oder beiden Schalenteilen (12, 13) angeordnetes dem Innengewinde (25) zugeordnetes Außengewindesegment (26) aufweist.

7. Elektrischer Steckverbinder nach Anspruch 6, **dadurch gekennzeichnet, dass** nur an dem an dem Verbindungsschenkel (4) angeformten Schalenteil (12) das mindestens eine Außengewindesegment (26) ausgebildet ist.

8. Elektrischer Steckverbinder nach Anspruch 6 oder 7, **dadurch gekennzeichnet, dass** sich die Schraubhülse (11) an einem hinteren, dem Verbindungsschenkel (4) abgewandten Ende des Anschlussschenkels (3) abstützt.

## Claims

1. Electrical plug connector (1) comprising a substantially tubular angled plug connector housing (2) which has a connection limb (3) and a connecting limb (4), wherein a connection cable can be inserted in the connection limb (3) and an insulating body (5) can be inserted or is inserted into the connecting limb (4), wherein the connection limb (3) has two at least partially channel-like shell parts (12, 13) which are connected to one another in a detachable manner and can be separated from one another in the axial direction, wherein one of the shell parts (12, 13) is integrally formed on the connecting limb (4), **characterized in that** the shell parts (12, 13) are designed in the form of half-shells, wherein the free shell part (12, 13), which is not integrally formed on the connecting limb (4), merges at its free end (8), which is averted from the connecting limb (4), with a tubular insertion section (15).

2. Electrical plug connector according to Claim 1, **characterized in that** the integrally formed shell part (12, 13) and the free shell part (13, 12) can be attached or are attached to one another in a detachable manner.

3. Electrical plug connector according to Claim 1 or 2, **characterized in that** the shell parts (12, 13) have axially running guide elements (23, 23') at their axially extending edges (22, 22').

4. Electrical plug connector according to Claim 3, **characterized in that** the guide elements (23, 23') are arranged in a manner inclined in relation to the edges (22, 22'), and the shell parts (12, 13) press against one another in the circumferential direction when they are axially joined.

5. Electrical plug connector according to one of the preceding claims, **characterized in that** a circumferential sealing ring (28) is arranged between the shell parts (12, 13).

6. Electrical plug connector according to one of the preceding claims, **characterized in that** a screw connection (16) of the two shell parts (12, 13) can be established by means of a screw sleeve (11) which is supported by the tubular insertion section (15), wherein the screw sleeve (11) has an internal thread (25) and the connection limb (3), on the shell parts (12, 13), has at least one external thread segment (26) which is arranged on one or both shell parts (12, 13) and is associated with the internal thread (25).

7. Electrical plug connector according to Claim 6, **characterized in that** the at least one external thread segment (26) is formed only on that shell part (12) which is integrally formed on the connecting limb (4).

8. Electrical plug connector according to Claim 6 or 7, **characterized in that** the screw sleeve (11) is supported on a rear end of the connection limb (3), which end is averted from the connecting limb (4).

## Revendications

1. Connecteur enfichable électrique (1) comprenant un boîtier de connecteur enfichable (2) sensiblement tubulaire coudé, lequel possède une branche de raccordement (3) et une branche de liaison (4), un câble de raccordement pouvant être introduit dans la branche de raccordement (3) et un corps isolant (5) pouvant être inséré ou étant inséré dans la branche de liaison (4), la branche de raccordement (3) possédant deux parties de coque (12, 13) au moins partiellement en forme de goulotte, lesquelles sont reliées l'une à l'autre de manière amovible et peuvent être séparées l'une de l'autre dans le sens axial, l'une des parties de coque (12, 13) étant façonnée sur la branche de liaison (4), **caractérisé en ce que** les parties de coque (12, 13) sont configurées en forme de demi-coque, la partie de coque (12, 13) libre, non façonnée sur la branche de liaison (4), se transformant à son extrémité libre (8) à l'opposé de la branche de liaison (4) en une portion d'introduction (15) de forme tubulaire.

2. Connecteur enfichable électrique selon la revendication 1, **caractérisé en ce que** la partie de coque façonnée (12, 13) et la partie de coque libre (13, 12) peuvent être fixées ou sont fixées l'une à l'autre de manière amovible.

3. Connecteur enfichable électrique selon la revendication 1 ou 2, **caractérisé en ce que** les parties de coque (12, 13) possèdent, sur leurs bords (22, 22') qui s'étendent dans le sens axial, des éléments de guidage (23, 23') qui s'étendent dans le sens axial.

4. Connecteur enfichable électrique selon la revendication 3, **caractérisé en ce que** les éléments de guidage (23, 23') sont disposés inclinés par rapport aux bords (22, 22') et pressent les parties de coque (12, 13) l'une contre l'autre dans le sens circonférentiel lors de l'assemblage axial.

5. Connecteur enfichable électrique selon l'une des revendications précédentes **caractérisé en ce qu'**une bague d'étanchéité (28) périphérique est disposée entre les parties de coque (12, 13).

6. Connecteur enfichable électrique selon l'une des revendications précédentes, **caractérisé en ce qu'**une jonction vissée (16) des deux parties de coque (12, 13) peut être réalisée par le biais d'une douille à visser (11) supportée par la portion d'introduction (15) de forme tubulaire, la douille à visser (11) possédant un filet intérieur (25) et la branche de raccordement (3) sur les parties de coque (12, 13) au moins un segment de filet extérieur (26) associé au filet intérieur (25) et disposé sur l'une ou les deux parties de coque (12, 13).

7. Connecteur enfichable électrique selon la revendication 6, **caractérisé en ce que** l'au moins un segment de filet extérieur (26) n'est formé que sur la partie de coque (12) façonnée sur la branche de liaison (4).

8. Connecteur enfichable électrique selon la revendication 6 ou 7, **caractérisé en ce que** la douille à visser (11) s'appuie sur une extrémité arrière de la branche de raccordement (3), à l'opposé de la branche de liaison (4).
